# EUROPÄISCHE PATENTSCHRIFT

(11) **EP 2 473 804 B1**
(45) Veröffentlichungstag und Bekanntmachung des Hinweises auf die Patenterteilung: **07.01.2015**
(21) Anmeldenummer: 10744573.6
(22) Anmeldetag: 17.08.2010
(51) Int. Cl.: F25D 25/00, F25D 25/02, F25D 21/14

(54) **KÄLTEGERÄT MIT EINEM EINBAUBEHÄLTER**
REFIGERATION DEVICE WITH A BUILT-IN CONTAINER
APPAREIL FRIGORIFIQUE COMPRENANT UN RÉCIPIENT ENCASTRABLE

(30) Priorität: 02.09.2009 DE 102009029145
(43) Veröffentlichungstag der Anmeldung: 11.07.2012
(73) Patentinhaber: BSH Bosch und Siemens Hausgeräte GmbH, 81739 München (DE)
(72) Erfinder: BORMANN, Marietta, 89522 Heidenheim (DE); EICHLER, Martin, 89522 Heidenheim (DE)
(86) Internationale Anmeldenummer: PCT/EP2010/061926
(87) Internationale Veröffentlichungsnummer: WO 2011/026726

(56) Entgegenhaltungen:
- EP-A1- 0 169 780
- EP-A2- 0 505 171
- WO-A1-2004/010062
- DE-A1-102005 045 325
- DE-U1- 8 909 403
- US-A- 1 926 240
- US-A- 2 507 425
- US-A- 2 907 491
- US-A- 3 130 288
- US-A- 3 670 916

## Beschreibung

Die vorliegende Erfindung betrifft ein Kältegerät gemäß dem Oberbegriff des Anspruchs 1. Ein solches Kältegerät ist z.B. aus der EP-A2-0 505 171 bekannt.

Die Luft im Lagerraum eines Kältegeräts wird im Betrieb im Kontakt mit einer kalten Verdampferoberfläche ständig entfeuchtet. Die daraus resultierende niedrige Luftfeuchtigkeit im Lagerraum fördert die Austrocknung von unverpacktem transpirierendem Kühlgut wie etwa frischem Gemüse, Obst oder dergleichen. In einem geschlossenen Behälter kann eine höhere Luftfeuchtigkeit als im umgebenden Lagerraum aufrecht erhalten werden, so dass Kühlgut in einem solchen Behälter langsamer austrocknet, als wenn es im Lagerraum frei liegt. Ein solcher Behälter wird daher gemeinhin auch als Gemüsefach oder Gemüsebox bezeichnet.

Die Kühlung des Inhalts eines solchen Behälters findet im allgemeinen statt, indem Wärme aus dem Behälter über dessen Wände an den umgebenden Lagerraum abgegeben wird. Um eine möglichst homogene Temperaturverteilung in dem Einbaubehälter zu erreichen, ist es zweckmäßig, diesen bevorzugt an der Oberseite zu kühlen, da am Deckel des Behälters abgekühlte Luft abwärts strömt und sich im Behälter verteilt. Dies hat jedoch zur Folge, dass vom Kühlgut abgegebene Feuchtigkeit sich bevorzugt am Deckel niederschlägt und von dort zurück auf das Kühlgut tropft. Daraus resultierende feuchte Stellen am Kühlgut beeinträchtigen dessen Lagerfähigkeit, indem sie gute Entwicklungsbedingungen für Fäulnisbakterien und Schimmel bieten.

Eine Aufgabe der vorliegenden Erfindung ist, ein Kältegerät zu schaffen, bei dem die Rückbefeuchtung des Kühlguts durch Kondenswasser minimiert ist.

Unter Kältegerät wird insbesondere ein Haushaltskältegerät verstanden, das heißt ein Kältegerät, das zur Haushaltführung eingesetzt wird, wie beispielsweise ein Kühlschrank oder eine Kühlgefrierkombination. Bei dem Kältegerät kann es sich um ein No-Frost-Kältegerät handeln, bei dem zur Kühlung seines Lagerraums kalte Luft von einer Verdampferkammer in den Lagerraum geblasen wird.

Die Aufgabe wird durch ein Kältegerät gemäß Anspruch 1 gelöst. Die Abschüssigkeit führt dazu, dass Wassertropfen, die sich an der Oberfläche des Deckels niederschlagen, in Richtung des Gefälles zur lokal tiefsten Stelle der Oberfläche wandern und schließlich von dieser abtropfen oder abfließen. Indem Kühlgut von diesen nässegefährdeten Stellen ferngehalten wird, kann es vor Rückbefeuchtung mit Kondenswasser geschützt und seine Lagerfähigkeit verbessert werden.

Um den Platzbedarf des Deckels in Grenzen zu halten, sollte das Gefälle nicht zu groß sein. Umso wichtiger ist es, dass der Deckel in sich steif ist, damit nicht eine Verformung des Deckels das Gefälle bis zur Unwirksamkeit reduziert oder gar zu einem Richtungswechsel des Gefälles und damit zu einem Herabtropfen des Kondenswassers an einer nicht beabsichtigten Stelle führt. Um den Deckel zu versteifen, ist es zweckmäßig, dass die abschüssige Fläche in wenigstens einer Raumrichtung, vorzugsweise sogar in zweien gekrümmt ist, d.h. dass sie wenigstens zylindrisch und vorzugsweise sogar sphärisch gekrümmt ist.

Um die Stellen, an denen Wasser abtropfen kann, genau zu lokalisieren, ist ein unterer Abschluss der abschüssigen Fläche durch eine Abtropfkante gebildet.

Wenn eine solche Abtropfkante als eine von dem Deckel abstehende Rippe ausgebildet ist, trägt sie ihrerseits noch zur Steifigkeit des Deckels bei.

Vorzugsweise trennt die Abtropfkante die abschüssige Fläche von einer die Schale berührenden Auflagefläche des Deckels. So wird zum einen verhindert, dass das Kondenswasser zwischen Schale und Deckel hindurch nach außen entweicht, zum andere wird verhindert, dass es an den Wänden der Schale abwärts fließt, statt dessen bleibt ein Kondenswassertropfen so lange an der Abtropfkante hängen, bis er die zur Ablösung nötige kritische Größe erreicht hat, und fällt dann herunter. Da das Kondenswasser auf diese Weise im Behälter verbleibt, kann es von neuem verdunsten, und dadurch zur Luftfeuchtigkeit in dem Behälter beitragen. Dies wiederum verringert die Austrocknung des Kühlguts im Behälter.

Wenn die Schale eine Bodenplatte und die Bodenplatte umgebende Wände aufweist, liegt die Abtropfkante bei geschlossenem Deckel vorzugsweise über der Bodenplatte. So ist sichergestellt, dass abtropfendes Wasser nicht an den Wänden hängen bleiben kann, sondern unmittelbar auf den Boden fällt.

Die Bodenplatte umfasst zweckmäßigerweise wenigstens einen erhöhten Bereich und einen Graben, der sich zwischen dem erhöhten Bereich und wenigstens einer der Wände erstreckt. Ein solcher Graben verbessert zum einen die Formstabilität der Schale. Wenn außerdem die Abtropfkante bei geschlossenem Deckel über dem Graben liegt, ist zum anderen sichergestellt, dass abtropfendes Kondenswasser unmittelbar im Graben landet und auf diese Weise ferngehalten wird von Kühlgut, das auf dem erhöhten Bereich der Bodenplatte liegt.

Vorzugsweise erstreckt sich ein solcher Graben rings um den wenigstens einen erhöhten Bereich.

Die Abtropfkante sollte über einer Linie liegen, die einander gegenüberliegende, auf der Schale aufliegende Ränder des Deckels verbindet. Dies ermöglicht es insbesondere bei einem in einem Kältegerät eingebauten Einbaubehälter, dessen Schale aus dem Kältegerät heraus zu ziehen, um auf ihren Inhalt zuzugreifen, ohne dass dafür der Deckel angehoben werden muss.

Um einen dosierten Luftaustausch zwischen dem Inneren des Behälters und dem umgebenden Lagerraum zuzulassen, ist erfindungsgemäß der Deckel des Einbaubehälters in dem Kältegerät auf einer ansteigenden Bahn zwischen zwei Anschlagstellungen, insbesondere einer geschlossenen und einer weit offenen Anschlagstellung, verschiebbar. Gemäß der Erfindung ist die Abtropfkante eines solchen Deckels so angeordnet, dass sie in jeder der Anschlagstellungen über der Schale liegt.

Um ein Herausziehen der Schale ohne den Deckel zu erleichtern, ist es ferner zweckmäßig, dass eine Rückwand der Schale niedriger ist als eine Vorderwand derselben.

Weitere Vorteile der Erfindung ergeben sich aus der nachfolgenden Beschreibung von Ausführungsbeispielen unter Bezugnahme auf die beigefügten Figuren. Es zeigen:
- Fig. 1: einen schematischen Schnitt durch einen Einbaubehälter mit einer Schale und einem von einem Fachboden eines erfindungsgemäßen Kältegeräts abgehängten Deckel;
- Fig. 2: eine perspektivische Ansicht des Deckels;
- Fig. 3: eine perspektivische Ansicht des Deckels gemäß einer abgewandelten Ausgestaltung; und
- Fig. 4: einen schematischen Schnitt durch ein Kältegerät, das mit dem in Figuren 1 und 2 dargestellten Einbaubehälter ausgestattet ist.

Der in Fig. 1 in einem schematischen Querschnitt gezeigte Einbaubehälter umfasst eine Schale 1 und einen Deckel 2, die jeweils einteilig aus Kunststoff spritzgeformt sind. Der Kunststoff ist vorzugsweise glasklar, so dass ein Benutzer den Inhalt des Behälters erkennen kann, ohne ihn zu öffnen.

Die Schale 1 hat im wesentlichen die Form eines Quaders mit offener Oberseite, wobei allerdings diese Oberseite von einer Vorderwand 3 zu einer Rückwand 4 der Schale hin leicht abschüssig ist. An den oberen Kanten der Vorderwand 3 und der Rückwand 4 sind einerseits zur Versteifung, andererseits als Auflage für den Deckel 2 horizontale Stege 5 angeformt. Ein entsprechender Steg kann auch an den oberen Kanten von Seitenwänden 9 der Schale 1 vorgesehen sein.

Eine Bodenplatte 6 der Schale 1 umfasst einen erhöhten zentralen Bereich 7 und einen Graben 8, der rings um den zentralen Bereich 7 verläuft und ihn von Vorderwand 3 und Rückwand 4 sowie von Seitenwänden 9 der Schale 1 trennt. Der zentrale Bereich 7 hat eine unebene Oberfläche, hier in Form von parallelen Rippen 10 und Rillen 11, um einen großflächigen Kontakt von in der Schale 1 gelagertem (nicht dargestelltem) Kühlgut mit dem Boden 6 zu verhindern und eine Belüftung des Kühlguts auch von unten sicherzustellen.

Auch die Rillen 11 liegen etwas höher als der umgebende Graben 8; sie können zu den Seitenwänden 9 hin abschüssig sein, damit eventuell vom Kühlgut abfließendes Wasser sich nicht in den Rillen 11 sammelt, sondern zum Graben 8 abfließt.

Der Deckel 2 ist in Fig. 1 in zwei Stellungen gezeigt, als gestrichelter Umriss in einer geschlossenen, auf den Stegen 5 am oberen Rand der Schale 1 aufliegenden Stellung und mit durchgezogenen Linien in einer von der Schale 1 abgehobenen, offenen Stellung. Ein zentraler Bereich 13 des Deckels 2 ist sowohl in der Schnittebene der Fig. 1 als auch quer dazu flach kuppelartig gewölbt. Ein ebener Randstreifen 12, der den zentralen Bereich 13 rings umgibt und in der geschlossenen Stellung die Stege 5 der Schale 1 berührt, nimmt nur einen kleinen Teil der Grundfläche des Deckels 1 ein. Flache Rippen 14, 15 ziehen sich jeweils in geringem Abstand vom Randstreifen 12 und im Wesentlichen parallel zu diesem über die Unterseite des zentralen Bereichs 13 und bilden, wie insbesondere in der perspektivischen Ansicht des Deckels in Fig. 2 zu erkennen, einen geschlossenen viereckigen Rahmen. Kondenswasser, das sich in einer von diesem Rahmen umgebenen Kernzone 16 des zentralen Bereichs niederschlägt, wandert, dem Gefälle der Deckelunterseite folgend, zum Rand und trifft dabei auf die Rippen 14 oder 15. Die zu den Seitenwänden 9 parallelen Rippen 15 sind wie die Oberkanten der Seitenwände 9 zur Rückwand 4 hin abschüssig. Kondenswassertropfen, die zu einer der Rippen 15 gelangen, neigen daher dazu, an dieser nach hinten zu wandern, bis sie auf die zur Rückwand benachbarte Rippe 14 treffen, und dort herab zu fallen, sobald sie die kritische Größe erreicht haben.

Die Breite des Grabens 8 ist so bemessen, dass die hintere Rippe 14 wenigstens in der geschlossenen Stellung des Deckels 2 über dem Graben 8 liegt, so dass von dieser Rippe 14 herunter tropfendes Wasser unmittelbar in den Graben 8 hinein fällt. Der Graben 8 kann benachbart zur Rückwand 4 so breit sein, dass auch in der offenen Stellung des Deckels 2 die hintere Rippe 14 über dem Graben 8 liegt, doch ist dies, wie in Fig. 1 gezeigt, nicht unbedingt erforderlich, da bei offenem Deckel feuchte Luft aus dem Behälter abfließen kann, anstatt am Deckel 2 auszukondensieren, und daher die Gefahr gering ist, dass Wasser an der Rippe 14 abtropft und auf den zentralen Bereich 7 des Bodens 6 fällt.

Wie in Fig. 2 gezeigt, trägt der Deckel 2 an seiner Oberseite an den zwei vorderen Ecken zwei Vorsprünge 17 mit zur Seite abstehenden Zapfen 18 und an seinen zwei hinteren Ecken zwei Haken 19, die jeweils in eine Zunge 20 mit geradlinig nach hinten abschüssiger Unterseite auslaufen. Die Zapfen 18 sind vorgesehen, um im in einem Kältegerät eingebauten Zustand in schräg geschlitzte Laschen 21 an der Unterseite einer über dem Behälter montierten Platte 22 (siehe Fig. 1) einzugreifen. An einem hinteren Rand der Platte 22 angeordnete Laschen 23 haben eine Öffnung 24, durch die jeweils eine der Zungen 20 hindurch greift. Durch den Eingriff der Zapfen 18 und der Zungen 20 ist der Deckel 2 zwischen der geschlossenen und der weit offenen Stellung auf einer schräg nach vorn ansteigenden Bahn geführt.

Fig. 3 zeigt abgewandelte Ausgestaltung des Deckels 2 in einer zur Fig. 2 analogen Ansicht. Am hinteren Rand des Deckels 2 ist ein flacher Ausschnitt 25 gebildet, der zum Beispiel vorgesehen sein kann, um einen Kaltluftkanal aufzunehmen, der an einer Rückwand eines den Behälter aufnehmenden Kältegeräts vertikal verläuft. Ein entsprechender Ausschnitt ist dieser Abwandlung zufolge auch in der Rückwand der Schale gebildet. Diese Formgebung der Rückwand macht es für großformatiges Kühlgut schwierig, in die Ecken der Schale beiderseits des Ausschnitts 25 einzugreifen, so dass Kondenswasser, das sich aufgrund des Gefälles des Deckels überwiegend an dessen rückwärtiger Rippe 14 sammelt, mit hoher Wahrscheinlichkeit frei auf den Boden der Schale tropfen kann, ohne mit Kühlgut in Kontakt zu kommen.

Fig. 4 zeigt einen schematischen Schnitt durch ein Kältegerät, das mit einem Einbaubehälter der oben beschriebenen Art ausgestattet ist. Ein Korpus 30 und eine Tür 31 begrenzen einen Lagerraum 32, in dessen unterem Bereich die Platte 22 ein Fach für den Einbaubehälter abtrennt. Eine Verdampferkammer 33 befindet sich unter der Decke des Korpus 30 und enthält einen Verdampfer 34 und einen Ventilator 35, der über Öffnungen 36 in einer die Verdampferkammer 33 begrenzenden Schale 37 Luft aus dem Lagerraum 32 ansaugt und sie nach Abkühlen am Verdampfer 34 in eine Verteilerleitung 38 drückt, die sich in der Rückwand des Korpus 30 abwärts erstreckt. Die Verteilerleitung 38 hat Austrittsöffnungen 39, 40, die auf unterschiedlichen Höhen in den Lagerraum 32 münden. Die unterste Austrittsöffnung 40 mündet unterhalb der Platte 22 in das Fach des Einbaubehälters. Wenn der Deckel 2 sich in der - wiederum gestrichelt dargestellten - geschlossenen Stellung befindet, fließt die über die Austrittsöffnung 40 ausgestoßene Kaltluft überwiegend durch einen Kanal 41 zwischen der Platte 22 und dem Deckel 2 und kühlt so über den Deckel 2 den Inhalt des Behälters. In der offenen Stellung des Deckels 2 fließt die Kaltluft wenigstens teilweise zwischen Schale 1 und Deckel 2 hindurch, so dass überschüssige Luftfeuchtigkeit aus dem Behälter abgeführt und gegebenenfalls die Unterseite des Deckels 2 getrocknet wird.

Die Anwendbarkeit der Erfindung ist nicht auf ein No-Frost-Gerät wie in Fig. 4 dargestellt beschränkt; es ist auch ohne weiteres möglich, ein Coldwall-Kältegerät so auszulegen, dass ein durch Abkühlung am Verdampfer angetriebener Kaltluftstrom wenigstens zu einem Teil über den Deckel eines Einbaubehälters oder, falls der Deckel höhenverstellbar ist, zwischen Schale und Deckel des Einbaubehälters hindurch verläuft.

## Patentansprüche

1. Kältegerät, insbesondere Haushaltskältegerät, mit einem Einbaubehälter, der eine an einer Oberseite offene Schale (1) und einen die Oberseite überspannenden Deckel (2) umfasst, wobei eine untere Oberfläche des Deckels (2) wenigstens auf dem größeren Teil (13; 16) ihrer Fläche abschüssig ist, **dadurch gekennzeichnet, dass** ein unterer Abschluss der abschüssigen Fläche (16) durch eine Abtropfkante (14, 15) gebildet ist, dass der Deckel (2) zwischen zwei Anschlagstellungen auf einer ansteigenden Bahn verschiebbar ist und dass in jeder der Anschlagstellungen die Abtropfkante (14; 15) über der Schale (1) liegt.

2. Kältegerät nach Anspruch 1, **dadurch gekennzeichnet, dass** die abschüssige Fläche (13; 16) zu einem Randstreifen (12) des Deckels (2) hin abschüssig ist.

3. Kältegerät nach Anspruch 1 oder 2, **dadurch gekennzeichnet, dass** die abschüssige Fläche (13; 16) in wenigstens einer Raumrichtung gekrümmt ist.

4. Kältegerät nach Anspruch 3, **dadurch gekennzeichnet, dass** die abschüssige Fläche (13; 16) in zwei Raumrichtungen gekrümmt ist.

5. Kältegerät nach einem der vorhergehenden Ansprüche, **dadurch gekennzeichnet, dass** die Abtropfkante (14, 15) als eine von dem Deckel (2) abstehende Rippe (14; 15) ausgebildet ist.

6. Kältegerät nach einem der vorhergehenden Ansprüche, **dadurch gekennzeichnet, dass** die Abtropfkante (14, 15) die abschüssige Fläche (16) von einer die Schale (1) berührenden Auflagefläche (12) des Deckels (2) trennt.

7. Kältegerät nach einem der vorhergehenden Ansprüche, **dadurch gekennzeichnet, dass** die Schale (1) eine Bodenplatte (6) und die Bodenplatte (6) umgebende Wände (3; 4; 9) aufweist und dass die Abtropfkante (14; 15) bei geschlossenem Deckel (2) über der Bodenplatte (6) liegt.

8. Kältegerät nach Anspruch 7, **dadurch gekennzeichnet, dass** die Bodenplatte (6) wenigstens einen erhöhten Bereich (7) und einen Graben (8) umfasst, der sich zwischen dem erhöhten Bereich (7) und wenigstens einer der Wände (3; 4; 9) erstreckt, und dass die Abtropfkante (14, 15) wenigstens bei geschlossenem Deckel (2) über dem Graben (8) liegt.

9. Kältegerät nach Anspruch 8, **dadurch gekennzeichnet, dass** der Graben (8) sich rings um den wenigstens einen erhöhten Bereich (7) erstreckt

10. Kältegerät nach einem der vorhergehenden Ansprüche, **dadurch gekennzeichnet, dass** die Abtropfkante (14, 15) über einer Linie liegt, die einander gegenüberliegende Ränder des Deckels (2) verbindet.

11. Kältegerät nach einem der Ansprüche 1 bis 10, **dadurch gekennzeichnet, dass** die Schale (1) getrennt vom Deckel (2) herausziehbar ist und eine Rückwand (4) der Schale (1) niedriger ist als eine Vorderwand (3) der Schale (1).

## Claims

1. Refrigeration appliance, in particular domestic refrigeration appliance, having a built-in container, which comprises a drawer (1) open at an upper face and a cover (2) covering said upper face, wherein a lower surface of the cover (2) slopes at least over the larger part (13; 16) of its surface, **characterised in that** a lower termination of the sloping surface (16) is formed by a drip-off edge (14, 15), the cover (2) can be displaced on a rising path between two stop positions and the drip-off edge (14; 15) is located above the drawer (1) in each of the stop positions.

2. Refrigeration appliance according to claim 1, **characterised in that** the sloping surface (13; 16) slopes towards an edge strip (12) of the cover (2).

3. Refrigeration appliance according to claim 1 or 2, **characterised in that** the sloping surface (13; 16) is curved in at least one spatial direction.

4. Refrigeration appliance according to claim 3, **characterised in that** the sloping surface (13; 16) is curved in two spatial directions.

5. Refrigeration appliance according to one of the preceding claims, **characterised in that** the drip-off edge (14, 15) is configured as a rib (14; 15) projecting from the cover (2).

6. Refrigeration appliance according to one of the preceding claims, **characterised in that** the drip-off edge (14, 15) separates the sloping surface (16) from a bearing surface (12) of the cover (2) touching the drawer (1).

7. Refrigeration appliance according to one of the preceding claims, **characterised in that** the drawer (1) has a base plate (6) and walls (3; 4; 9) surrounding the base plate (6) and the drip-off edge (14; 15) is located above the base plate (6) when the cover (2) is closed.

8. Refrigeration appliance according to claim 7, **characterised in that** the base plate (6) has at least one raised region (7) and a trough (8), which extends between the raised region (7) and at least one of the walls (3; 4; 9) and the drip-off edge (14, 15) is located above the trough (8) at least when the cover (2) is closed.

9. Refrigeration appliance according to claim 8, **characterised in that** the trough (8) extends around the at least one raised region (7).

10. Refrigeration appliance according to one of the preceding claims, **characterised in that** the drip-off edge (14, 15) is located above a line connecting opposing edges of the cover (2).

11. Refrigeration appliance according to one of claims 1 to 10, **characterised in that** the drawer (1) can be pulled out separately from the cover (2) and a rear wall (4) of the drawer (1) is lower than a front wall (3) of the drawer (1).

## Revendications

1. Appareil frigorifique, en particulier appareil frigorifique ménager, avec un récipient encastrable qui englobe un bac (1) dont un côté supérieur est ouvert et un couvercle (2) recouvrant le côté supérieur, dans lequel une surface inférieure du couvercle (2) est au moins en pente sur la plus grande partie (13 ; 16) de sa surface, **caractérisé en ce qu'**une extrémité inférieure de la surface en pente (16) est constituée par un bord d'égouttage (14, 15), **en ce que** le couvercle (2) est déplaçable sur une glissière ascendante entre deux positions d'arrêt et **en ce que** le bord d'égouttage (14 ; 15) se trouve dans chacune des positions d'arrêt sur le bac (1).

2. Appareil frigorifique selon la revendication 1, **caractérisé en ce que** la surface en pente (13 ; 16) est en pente en direction d'un bord (12) du couvercle (2).

3. Appareil frigorifique selon la revendication 1 ou 2, **caractérisé en ce que** la surface en pente (13 ; 16) est courbée dans au moins une direction spatiale.

4. Appareil frigorifique selon la revendication 3, **caractérisé en ce que** la surface en pente (13 ; 16) est courbée dans deux directions spatiales.

5. Appareil frigorifique selon l'une des revendications précédentes, **caractérisé en ce que** le bord d'égouttage (14, 15) est exécuté sous la forme d'une nervure (14 ; 15) saillante par rapport au couvercle (2).

6. Appareil frigorifique selon l'une des revendications précédentes, **caractérisé en ce que** le bord d'égouttage (14, 15) sépare la surface en pente (16) d'une surface d'appui (12) du couvercle (2) en contact avec le bac (1).

7. Appareil frigorifique selon l'une des revendications précédentes, **caractérisé en ce que** le bac (1) présente un fond (6) et des parois (3 ; 4 ; 9) entourant le fond (6) et **en ce que** le bord d'égouttage (14 ; 15) se trouve sur le fond (6) lorsque le couvercle (2) est fermé.

8. Appareil frigorifique selon la revendication 7, **caractérisé en ce que** le fond (6) englobe au moins une zone surélevée (7) et un sillon (8) qui s'étend entre la zone surélevée (7) et au moins l'une des parois (3 ; 4 ; 9) et **en ce que** le bord d'égouttage (14, 15) se trouve sur le sillon (8) au moins lorsque le couvercle (2) est fermé.

9. Appareil frigorifique selon la revendication 8, **caractérisé en ce que** le sillon (8) s'étend tout autour de l'au moins une zone surélevée (7).

10. Appareil frigorifique selon l'une des revendications précédentes, **caractérisé en ce que** le bord d'égouttage (14, 15) se trouve par-dessus une ligne reliant des bords opposés du couvercle (2).

11. Appareil frigorifique selon l'une des revendications 1 à 10, **caractérisé en ce que** le bac (1) peut s'extraire séparément du couvercle (2) et **en ce qu'**une paroi arrière (4) du bac (1) est moins élevée qu'une paroi avant (3) du bac (1).
